# EUROPÄISCHE PATENTSCHRIFT

(11) **EP 0 971 058 B1**
(45) Veröffentlichungstag und Bekanntmachung des Hinweises auf die Patenterteilung: **05.02.2003**
(21) Anmeldenummer: 99107226.5
(22) Anmeldetag: 14.04.1999
(51) Int. Cl.: D01H 4/36, D01H 13/14

(54) **Saugluftanlage einer Textilmaschine**
Suction system of a textile machine
Système d'aspiration d'une machine textile

(30) Priorität: 08.07.1998 DE 19830394
(43) Veröffentlichungstag der Anmeldung: 12.01.2000
(73) Patentinhaber: W. SCHLAFHORST AG & CO., 41061 Mönchengladbach (DE)
(72) Erfinder: Weuthan, Stphan, 41068 Mönchengladbach (DE); Kamps, Karl, 41065 Mönchengladbach (DE); Jansen, Gerd, 41748 Viersen (DE)

(56) Entgegenhaltungen:
- EP-A- 0 418 488
- EP-A- 0 440 881
- DE-A- 2 426 961

## Beschreibung

Die Erfindung betrifft eine Saugluftanlage einer Textilmaschine, insbesondere einer Rotorspinnmaschine, mit wenigstens einem Saugluftkanal und mit wenigstens einem Funkensensor zur Detektion eines Funkenfluges innerhalb einer Meßstrecke der Saugluftanlage, der eine Meßeinrichtung umfaßt, deren Sensierbereich zumindest teilweise die Meßstrecke überschneidet, und die wenigstens einen Empfänger elektromagnetischer Wellen aufweist, der bei Eintritt eines Funkens in den Sensierbereich ein Ausgangssignal generiert, und einer Ansteuer- und Auswerteschaltung für die Meßeinrichtung.

Saugluftanlagen der gattungsgemäßen Art sind bekannt. So ist beispielsweise in der DE 24 26 961 B2 ein Feuerfühler beschrieben, der in einer Saugluftanlage einer Rotorspinnmaschine angeordnet ist. Die Aufgabe eines derartigen Feuerfühlers besteht darin, innerhalb eines Saugluftkanals transportierten Faserflug der Rotorspinnmaschine auf eine eventuelle Funkenbildung zu überwachen. Eine derartige Funkenbildung kann beispielsweise dadurch entstehen, daß ein Rotor der Rotorspinnmaschine heißläuft und es hierdurch zu einer Entzündung von Fasern kommen kann. Derartige entzündete Fasern können über den Saugluftkanal über relativ große Entfernungen, beispielsweise in eine Klimaanlage, transportiert werden, so daß es zu erheblichen Brandschäden kommen kann.

Bekannt ist, derartige Feuerfühler (nachfolgend Funkensensor genannt) mit einem optischen Empfänger für elektromagnetische Wellen auszustatten, der insbesondere von einem Funken abgestrahlte Infrarotsignale sensiert. Mittels eines Photoelementes, beispielsweise einer Photodiode, lassen sich derartige elektromagnetische Wellen in ein elektrisches Signal wandeln. Dieses elektrische Signal ist mit einer Ansteuer- und Auswerteschaltung auswertbar. Üblicherweise werden die Photoelemente mit einem Ruhestrom bestromt, der nach Einfall einer elektromagnetischen Welle in einen Schaltstrom übergeht, wobei der Schaltstrom eine ereignisabhängige Aktion auslöst. Diese Aktion kann beispielsweise eine Alarmierung von Bedienpersonal der Rotorspinnmaschine oder ein automatisches Abschalten der Rotorspinnmaschine, die Aktivierung einer Löschvorrichtung oder dergleichen sein.

Während ihres bestimmungsgemäßen Einsatzes sind die Funkensensoren einer erheblichen Beanspruchung ausgesetzt, so daß für eine sichere Betriebsweise eine Funktionsüberprüfung der Funkensensoren notwendig ist. Durch die definierten Schaltzustände der Funkensensoren, einerseits der Ruhestrom, andererseits der Schaltstrom, läßt sich eine elektrische Überprüfung mittels eines Prüfalgorithmus über die Ansteuer- und Auswerteschaltung realisieren. Bei einem eventuellen Kurzschluß der Zuleitungen zu der Meßeinrichtung fließt ein Strom, der größer als der Ruhestrom ist, während bei einer Unterbrechung der Zuleitung der Meßeinrichtung kein Strom fließt. Bei beiden Fehlerfällen kann ein Alarmsignal generiert werden, das auf einen Ausfall des Funkensensors hinweist.

Es ist jedoch nachteilig, daß eine Überprüfung der optischen Bauelemente des Funkensensors nicht möglich ist, so daß eine hundertprozentige Betriebssicherheit durch den elektrischen Test nicht sichergestellt werden kann.

Der Erfindung liegt daher die Aufgabe zugrunde, eine Saugluftanlage der gattungsgemäßen Art zu schaffen, bei der in einfacher weise eine erhöhte Betriebssicherheit gegeben ist.

Erfindungsgemäß wird diese Aufgabe durch eine Saugluftanlage mit den im Anspruch 1 genannten Merkmalen gelöst. Dadurch, daß dem optischen Empfänger wenigstens eine Quelle zum Generieren elektromagnetischer Wellen zugeordnet ist, und die wenigstens eine Quelle derart ansteuerbar ist, daß ein gezieltes Auslösen des Funkensensors erfolgt, lassen sich vorteilhaft die optischen Komponenten des Funkensensors überprüfen, so daß zusätzlich zur Überprüfung der elektrischen beziehungsweise elektronischen Komponenten des Funkensensors die optischen Komponenten überprüfbar sind, so daß eine Funkenerkennung des Funkensensors wesentlich sicherer wird.

In bevorzugter Ausgestaltung der Erfindung ist vorgesehen, daß die wenigstens eine Quelle elektromagnetischer Wellen periodisch einschaltbar ist, wobei vorzugsweise während des sich periodisch wiederholenden Selbsttestes der optischen Komponenten des Funkensensors die Auslösefunktion der Ansteuer- und Auswerteschaltung ausgeblendet wird. Hierdurch läßt sich in einfacher Weise in bestimmbaren Intervallen eine Überprüfung der optischen Komponenten des Funkensensors durchführen, wobei die Auslösung des Schaltstromes (Alarmstrom) des Funkensensors infolge der Überprüfung der optischen Komponenten der Meßeinrichtung nicht zur Auslösung eines Alarmsignales (Fehlalarm) führt.

In weiterer bevorzugter Ausgestaltung der Erfindung ist vorgesehen, daß die Quelle elektromagnetischer Wellen eine Lumineszenzdiode ist, die vorzugsweise über die Ansteuer- und Auswerteschaltung der Meßeinrichtung ansteuerbar ist. Hierdurch läßt sich in einfacher Weise die periodische Ansteuerung der Quelle mit dem Ausblenden der Alarmfunktion kombinieren, ohne daß ein großer schaltungstechnischer Aufwand notwendig ist.

Ferner ist in bevorzugter Ausgestaltung der Erfindung vorgesehen, daß die Quelle zum Generieren elektromagnetischer Wellen und der Funkensensor in einem gemeinsamen Gehäuse angeordnet sind. Hierdurch wird es möglich, eine kompakte Bauform des Funkensensors zu schaffen, wobei vorzugsweise eine gemeinsame elektrische Schnittstelle mit der Ansteuer- und Auswerteschaltung des Funkensensors nutzbar ist. Hierdurch ergibt sich ein vereinfachter Montageaufwand, da die Anordnung und das elektrische Anschließen zusätzlicher Komponenten somit nicht notwendig ist.

Weitere bevorzugte Ausgestaltungen der Erfindung ergeben sich aus den übrigen, in den Unteransprüchen genannten Merkmalen.

Die Erfindung wird nachfolgend in einem Ausführungsbeispiel anhand der zugehörigen Zeichnungen näher erläutert. Es zeigen:
- Figur 1: eine schematische Ansicht der Anordnung eines Funkensensors an der Saugluftanlage einer Rotorspinnmaschine und
- Figur 2: ein Ersatzschaltbild eines Funkensensors.

In Figur 1 ist ausschnittsweise eine Saugluftanlage 10 für wenigstens eine Rotorspinnmaschine gezeigt. An die Saugluftanlage 10 können mehrere Rotorspinnmaschinen mit jeweils einer Vielzahl von Spinneinheiten angeschlossen sein. Aufbau und Wirkungsweise der Saugluftanlage und der Rotorspinnmaschinen sind bekannt, so daß im Rahmen der vorliegenden Beschreibung hierauf nicht näher eingegangen werden soll. Mittels der Saugluftanlage 10 werden die Rotorspinnmaschinen mit einem Unterdruck beaufschlagt, mittels dem Faserabfall, Verschmutzungen oder dergleichen von den Rotorspinnmaschinen abgesaugt werden.

Die Saugluftanlage 10 besitzt hierzu eine sogenannte Endeinheit 12, in die ein mit einer nicht dargestellten Saugluftquelle verbundener Saugluftkanal 14 mündet. Ferner münden in die Endeinheit 12 zu den einzelnen Rotorspinnmaschinen führende Saugluftkanäle 16. Ein Abschnitt 18 des Saugluftkanals 14 bildet eine Meßstrecke 20 für einen Funkensensor 22, dessen Aufbau und Funktionsweise anhand von Figur 2 noch näher erläutert wird. Der Funkensensor 22 ist über eine elektrische Verbindungsleitung 24 mit einem Steuergerät 26 verbunden, das eine Ansteuer- und Auswerteschaltung für den Funkensensor 22 umfaßt.

Während des bestimmungsgemäßen Betriebes der Saugluftanlage 10 werden die an den Rotorspinnmaschinen anfallenden Faserabfälle mit der Saugluftströmung zu einer Filter- beziehungsweise Abscheideeinrichtung geführt. Infolge einer Betriebsstörung an den Rotorspinnmaschinen, beispielsweise bei einem Fadenbruch wird ein Faserbandeinzug der Rotorspinnmaschine nicht abgeschaltet, kann der Rotor der Rotorspinnmaschine überspeist werden, so daß dieser heißläuft. Die hierbei entstehende Reibungswärme kann ausreichen, um die mittels der Saugluftströmung abtransportierten Faserabfälle zu entzünden. Diese würden dann als glimmende Faserabfälle über die Saugkanäle 16 und 14 zur Filter- beziehungsweise Abscheideeinrichtung geführt und können dort zum Entzünden der gesammelten Faserabfälle führen.
Mittels des Funkensensors 22 wird im Bereich der Meßstrecke 20 der Faserflug überwacht, wobei von glimmenden Fasern abgestrahlte elektromagnetische Wellen im Infrarotbereich durch einen optischen Empfänger erfaßt werden. Hierdurch wird es möglich, einen Funkenflug innerhalb der Saugluftanlage 10 zu erkennen und über das Steuergerät 26 entsprechende Gegenmaßnahmen einzuleiten. Diese können beispielsweise in einer optischen und/oder akustischen Alarmgebung bestehen, so daß Bedienpersonal der Rotorspinnmaschinen gezielte Gegenmaßnahmen einleiten kann. Ferner kann eine automatische Abschaltung der Rotorspinnmaschinen erfolgen. Darüber hinaus kann eine Umschaltung der Luftführungsrichtung der Saugluftanlage 10 derart erfolgen, daß bei Auftritt von glimmendem Faserflug diese nicht in Richtung der Filter- und Abscheideeinrichtung transportiert werden, sondern in einen separaten, gegebenenfalls mit Löschmitteln ausgerüsteten Vorratsraum bringbar sind.

In Figur 2 ist in einem Blockschaltbild der Funkensensor 22 gezeigt. Dieser umfaßt einen optischen Empfänger 28, dessen Sensierbereich in die Meßstrecke 20 gerichtet ist. Der Sensierbereich umfaßt beispielsweise einen Detektionswinkel von 110°, innerhalb dem in der Meßstrecke 20 transportierte glimmende Faserabfälle erkannt werden. Durch Anordnung des Funkensensors 22 an einer Ecke des vorzugsweise eckig ausgebildeten Saugluftkanals 14 kann durch den Detektionswinkel von 110° der gesamte Querschnitt der Meßstrecke 20 erfaßt werden. Der Funkensensor 22 ist über die elektrische Verbindungsleitung 24 mit einer hier nur ausschnittsweise dargestellten Ansteuer- und Auswerteschaltung 30 verbunden. Die Verbindungsleitung 24 ist als vieradrige Leitung ausgebildet, wobei eine erste Ader 32 der Bereitstellung einer Versorgungsspannung U_{V} von beispielsweise 24 V Gleichspannung dient. Eine zweite Ader 34 und eine dritte Ader 36 dienen zum Abgreifen eines elektrischen Signals des optischen Empfängers 28. Der optische Empfänger 28 ist beispielsweise eine Photodiode, die über eine Stromschnittstelle einen Ruhestrom, von beispielsweise 20 mA treibt. Bei Auftreten eines Funkens in der Meßstrecke 20 werden vom optischen Empfänger 28 vom Funken emittierte infrarote, elektromagnetische Wellen empfangen und in ein elektrisches Signal umgewandelt. Dieses elektrische Signal bewirkt eine Umschaltung des Ruhestroms in einen Alarmstrom (Schaltstrom), von beispielsweise 4 mA, der durch das Steuergerät 26 auswertbar ist. Zur Verstärkung der von dem optischen Empfänger 28 generierten elektrischen Signale kann eine Verstärkerschaltung 38 vorgesehen sein.

Der Funkensensor 22 umfaßt ferner eine Quelle 40 zur Generierung elektromagnetischer Wellen, wobei die Quelle 40 in einem Wellenlängenbereich arbeitet, der den empfangbaren Wellenlängen des optischen Empfängers 28, im Beispiel also im Infrarotbereich, entspricht. Die Quelle 40 ist als Lumineszenzdiode (LED-Diode), ausgebildet. Über eine vierte Ader 42 der Verbindungsleitung 24 ist die Quelle 40 mit einem Steuerimpuls ansteuerbar. Zur Verstärkung des Steuerimpulses kann eine Verstärkerschaltung 44 vorgesehen sein. Entsprechend der Funktion der Quelle 40 wird durch das Anlegen eines Steuerimpulses ein Infrarotblitz 46 innerhalb der Meßstrecke 20 erzeugt, der von dem optischen Empfänger 28 erkannt wird. Die Ansteuer- und Auswerteschaltung 30 umfaßt ein Zeitglied 48, über das einerseits eine definierte Impulslänge und andererseits ein Impulsabstand einstellbar ist. Die. Impulslänge bestimmt die Einschaltzeit der Quelle 40 und beträgt mindestens das 1,1fache, insbesondere mindestens das 1,5fache einer Ansprechzeit des optischen Empfängers 28. Hierdurch wird sichergestellt, daß der generierte Infrarotblitz 46 von dem optischen Empfänger 28 tatsächlich erkannt wird. Der Abstand zwischen aufeinanderfolgenden Impulsen kann wählbar vorgegeben werden und liegt beispielsweise im Sekunden-, Minuten-, Stundenbereich oder dergleichen. Zeitgleich mit dem Impulssignal wird von dem Zeitglied 48 ein Steuersignal 50 generiert. Das Steuersignal 50 gibt dem Steuergerät 26 eine Information, daß ein durch den Funkensensor 22 erfaßtes infrarotes Signal nicht durch einen Funkenflug innerhalb der Saugluftanlage hervorgerufen wurde, sondern dieses durch gezieltes und definiertes Einschalten der Quelle 40 generiert wurde. Hierdurch kann eine Alarmauslösung durch das Steuergerät 26 für die Impulsdauer ausgeblendet, das heißt unterdrückt werden.

Durch gezielte Ansteuerung der Quelle 40 kann somit ein Selbsttest des Funkensensors 22, insbesondere von dessen optischen Komponenten, also dem optischen Empfänger 28, erfolgen. Somit wird entsprechend der Wiederholfrequenz der Testimpulse eine periodische Überprüfung der Funktion des Funkensensors 22 möglich, ohne daß dieser beispielsweise aus der Saugluftanlage 10 ausgebaut werden muß. Neben dieser Überprüfung der optischen Funktion des Funkensensors 22 kann eine Überprüfung der elektrischen Funktion in an sich bekannter Weise erfolgen, indem der Ruhestrom überwacht wird. Übersteigt der Ruhestrom einen eingestellten Wert, der beispielsweise 20 mA beträgt, kann auf einen Kurzschluß innerhalb der Ver-bindungsleitung 24 oder innerhalb des Funkensensors 22 geschlossen werden. wird der Ruhestrom beispielsweise unterbrochen, kann auf eine Unterbrechung einer elektrischen Leitung erkannt werden.

Das Steuergerät 26 umfaßt beispielsweise eine optische Anzeige, die einen Ausfall des Funkensensors 22 anzeigt. Durch das Bedienpersonal kann dann ein entsprechender Austausch des defekten Funkensensors 22 veranlaßt werden. Ferner kann ein automatisches Fehlersignal an eine zentrale Recheneinheit, die der Steuerung der Rotorspinnmaschinen dient, gegeben werden, so daß neben einer Dokumentation des Fehlersignals gleichzeitig auf den defekten Funkensensor 22 hingewiesen werden kann.

Anstelle der Bereitstellung der Testimpulse über das Zeitglied 48 oder zusätzlich kann eine Ansteuerung der Quelle 40 auch über ein separates Schaltmittel durch eine Bedienperson erfolgen. Hierdurch wird jederzeit eine manuelle Überprüfung, zusätzlich beziehungsweise unabhängig von der eingestellten Wiederholfrequenz der Testimpulse möglich. So kann beispielsweise bei einem Überprüfungsrundgang durch Betätigen des Schaltmittels die Funktion des Funkensensors 22 getestet werden. Das Steuergerät 26 kann entsprechende Quittiersignale, beispielsweise optisch, für die Bedienperson bereitstellen, so daß diese erkennt, ob der Funkensensor 22 in Ordnung ist oder defekt ist.

Der optische Empfänger 28 sowie die Quelle 40 und die Verstärkerschaltungen 38 und 44 sind in einem gemeinsamen Gehäuse 52, das beispielsweise von einer zylinderförmigen Kunststoffröhre gebildet wird, angeordnet. Hierdurch ist eine sehr kompakte Bauweise möglich. Die Verbindung des Funkensensors 22 mit dem Steuergerät 26 erfolgt über lediglich eine, hier vieradrige Verbindungsleitung 24, so daß ein einfaches Anschließen des Funkensensors 22 über eine Schnittstelle möglich ist.

Nach weiteren, nicht dargestellten Ausführungsbeispielen ist selbstverständlich möglich, die Quelle 40 unabhängig von dem Funkensensor 22 anzuordnen, beispielsweise in der Meßstrecke 20 dem Funkensensor 22 diametral gegenüberliegend. Auch so wird ein Selbsttest des Funkensensors 22 möglich, wobei die Wirkungsweise die gleiche bleibt.

## Patentansprüche

1. Saugluftanlage einer Textilmaschine, insbesondere einer Rotorspinnmaschine, mit wenigstens einem Saugluftkanal und mit wenigstens einem Funkensensor zur Detektion eines Funkenfluges innerhalb einer Meßstrecke der Saugluftanlage, der eine Meßeinrichtung umfaßt, deren Sensierbereich zumindest teilweise die Meßstrecke überschneidet, und die wenigstens einen Empfänger elektromagnetischer Wellen aufweist, der bei Eintritt eines Funkens in den Sensierbereich ein Ausgangssignal generiert, und einer Ansteuer- und Auswerteschaltung für den Funkensensor, **dadurch gekennzeichnet, daß** dem optischen Empfänger (28) wenigstens eine Quelle (40) zum Generieren elektromagnetischer wellen zugeordnet ist, und die wenigstens eine Quelle (40) derart ansteuerbar ist, daß ein gezieltes Auslösen des Funkensensors (22) erfolgt.

2. Saugluftanlage nach Anspruch 1, **dadurch gekennzeichnet, daß** die wenigstens eine Quelle (40) periodisch einschaltbar ist.

3. Saugluftanlage nach Anspruch 2, **dadurch gekennzeichnet, daß** eine Einschaltzeit der Quelle (40) mindestens einer 1,1fachen, insbesondere mindestens einer 1,5fachen Ansprechzeit des optischen Empfängers (28) entspricht.

4. Saugluftanlage nach einem der vorhergehenden Ansprüche, **dadurch gekennzeichnet, daß** die wenigstens eine Quelle (40) und der Funkensensor (22) in einem gemeinsamen Gehäuse (52) integriert sind.

5. Saugluftanlage nach einem der vorhergehenden Ansprüche, **dadurch gekennzeichnet, daß** der Empfänger (28) ein Photoelement, insbesondere eine Photodiode, ist.

6. Saugluftanlage nach einem der vorhergehenden Ansprüche, **dadurch gekennzeichnet, daß** die Quelle (40) eine Sendediode (LED-Diode) ist.

7. Saugluftanlage nach einem der vorhergehenden Ansprüche, **dadurch gekennzeichnet, daß** die Quelle (40) und der Empfänger (28) in einem Infrarotbereich arbeiten.

8. Saugluftanlage nach einem der vorhergehenden Ansprüche, **dadurch gekennzeichnet, daß** die Quelle (40) über eine separate Steuerleitung (42) ansteuerbar ist.

9. Saugluftanlage nach einem der vorhergehenden Ansprüche, **dadurch gekennzeichnet, daß** die Quelle (40) durch die Ansteuer- und Auswerteschaltung (30) ansteuerbar ist.

10. Saugluftanlage nach einem der vorhergehenden Ansprüche, **dadurch gekennzeichnet, daß** die Quelle (40) und der Funkensensor (22) durch eine gemeinsame Verbindungsleitung (24) mit der Ansteuer- und Auswerteschaltung (30) verbindbar sind.

11. Saugluftanlage nach einem der vorhergehenden Ansprüche, **dadurch gekennzeichnet, daß** die Quelle (40) manuell ansteuerbar ist.

12. Saugluftanlage nach einem der vorhergehenden Ansprüche, **dadurch gekennzeichnet, daß** durch den Funkensensor (22) wenigstens eine Sicherheitseinrichtung der Textilmaschine aktivierbar ist.

13. Saugluftanlage nach einem der vorhergehenden Ansprüche, **dadurch gekennzeichnet, daß** durch ein die Ansteuer- und Auswerteschaltung aufweisendes Steuergerät (26) wenigstens eine oder mehrere der nachfolgenden Aktionen
- ein akustisches Alarmsignal,
- ein optisches Alarmsignal,
- eine Umschaltung des Saugluftkanales (14) der Saugluftanlage (10),
- eine automatische Abschaltung wenigstens einer Textilmaschine,
- eine automatische Dokumentation,
- eine Anzeige eines Fehlers in einer zentralen Steuereinrichtung der Textilmaschinen, auslösbar ist.

14. Saugluftanlage nach einem der vorhergehenden Ansprüche, **dadurch gekennzeichnet, daß** durch die Ansteuer- und Auswerteschaltung (30) zusätzlich ein elektrischer Test des Funkensensors (22) durchführbar ist, wobei ein Ruhestrom des Empfängers (28) überwacht wird.

15. Saugluftanlage nach einem der vorhergehenden Ansprüche, **dadurch gekennzeichnet, daß** die Ansteuerund Auswerteschaltung (30) ein Zeitglied (48) umfaßt, mittels dem ein Steuerimpuls (Testimpuls) zur Ansteuerung der Quelle (40) beeinflußbar ist.

16. Saugluftanlage nach einem der vorhergehenden Ansprüche, **dadurch gekennzeichnet, daß** das Zeitglied (48) gleichzeitig mit jedem Steuerimpuls ein Steuersignal (50) generiert, mittels dem eine Alarmauslösung für die Impulsdauer des Steuerimpulses ausblendbar ist.

## Claims

1. Suction unit of a textile machine, in particular a rotor spinning machine, with at least one suction duct and at least one spark sensor for detecting flying sparks within a measuring section of the suction unit which spark sensor comprises a measuring device, of which the detection region at least partially overlaps the measuring section, and comprising at least one receiver of electromagnetic waves, which generates an output signal upon entry of a spark into the detection region, and a control and evaluation circuit for the spark sensor, **characterised in that** at least one source (40) for generating electromagnetic waves is associated with the optical receiver (28) and the at least one source (40) can be controlled in such a way that the spark sensor (22) is purposefully triggered.

2. Suction unit according to claim 1, **characterised in that** the at least one source (40) can be switched on periodically.

3. Suction unit according to claim 2, **characterised in that** an on-time of the source (40) corresponds to at least 1.1 times, in particular at least 1.5 times, the response time of the optical receiver (28).

4. Suction unit according to any of the preceding claims, **characterised in that** the at least one source (40) and the spark sensor (22) are integrated in a common housing (52).

5. Suction unit according to any of the preceding claims, **characterised in that** the receiver (28) is a photoelement, in particular a photodiode.

6. Suction unit according to any of the preceding claims, **characterised in that** the source (40) is an emitting diode (LED diode).

7. Suction unit according to any of the preceding claims, **characterised in that** the source (40) and the receiver (28) operate in an infrared range.

8. Suction unit according to any of the preceding claims, **characterised in that** the source (40) can be controlled via a separate control line (42).

9. Suction unit according to any of the preceding claims, **characterised in that** the source (40) can be controlled by the control and evaluation circuit (30).

10. Suction unit according to any of the preceding claims, **characterised in that** the source (40) and the spark sensor (22) can be connected by a common connecting line (24) to the control and evaluation circuit (30).

11. Suction unit according to any of the preceding claims, **characterised in that** the source (40) can be controlled manually.

12. Suction unit according to any of the preceding claims, **characterised in that** at least one safety device of the textile machine can be activated by the spark sensor (22).

13. Suction unit according to any of the preceding claims, **characterised in that** at least one or more of the following actions
- an acoustic alarm signal,
- an optical alarm signal,
- a changeover of the suction duct (14) of the suction unit (10),
- automatic switching off of at least one textile machine,
- automatic documentation,
- display of an error in a central control device of the textile machines,
can be triggered by a control apparatus (26) comprising the control and evaluation circuit.

14. Suction unit according to any of the preceding claims, **characterised in that** owing to the control and evaluation circuit (30) the spark sensor (22) can also be electrically tested, a zero signal current of the receiver (28) being monitored.

15. Suction unit according to any of the preceding claims, **characterised in that** the control and evaluation circuit (30) comprises a timer (48) by means of which a control pulse (test pulse) for controlling the source (40) can be influenced.

16. Suction unit according to any of the preceding claims, **characterised in that** the timer (48) generates a control signal (50) simultaneously with each control pulse, by means of which control signal an alarm trigger can be blanked for the pulse duration of the control pulse.

## Revendications

1. Système d'aspiration d'une machine de textile, en particulier d'une machine à filer à rotor, comprenant au moins un canal d'aspiration et au moins un capteur d'étincelle pour la détection d'une projection de flammèche à l'intérieur d'une section de mesure du système d'aspiration, qui comprend un appareil de mesure, dont la plage de détection recoupe au moins partiellement la section de mesure, et qui présente au moins un récepteur d'ondes électromagnétiques, lequel génère un signal de sortie lors de l'entrée d'une étincelle dans la plage de détection, et un circuit d'amorçage et d'analyse pour le capteur d'étincelle, **caractérisé en ce qu'**au moins une source (40) pour générer des ondes électromagnétiques est attribuée au récepteur (28) optique, et **en ce que** la au moins une source (40) peut être activée de telle sorte qu'on a un déclenchement approprié du capteur d'étincelle (22).

2. Système d'aspiration selon la revendication 1, **caractérisé en ce que** la au moins une source (40) peut être enclenchée de façon périodique.

3. Système d'aspiration selon la revendication 2, **caractérisé en ce qu'**un temps d'enclenchement de la source (40) correspond au moins à 1,1 fois, en particulier au moins 1,5 fois le temps de réponse du récepteur (28) optique.

4. Système d'aspiration selon l'une quelconque des revendications précédentes, **caractérisé en ce que** la au moins une source (40) et le capteur d'étincelle (22) sont intégrés dans un boîtier (52) commun.

5. Système d'aspiration selon l'une quelconque des revendications précédentes, **caractérisé en ce que** le récepteur (28) est un photoélément, en particulier une photo diode.

6. Système d'aspiration selon l'une quelconque des revendications précédentes, **caractérisé en ce que** la source (40) est une diode d'émission (diode LED).

7. Système d'aspiration selon l'une quelconque des revendications précédentes, **caractérisé en ce que** la source (40) et le récepteur (28) travaillent dans une plage infrarouge.

8. Système d'aspiration selon l'une quelconque des revendications précédentes, **caractérisé en ce que** la source (40) peut être activée au moyen d'une ligne de commande (42) séparée.

9. Système d'aspiration selon l'une quelconque des revendications précédentes, **caractérisé en ce que** la source (40) peut être activée par le circuit d'amorçage et d'analyse (30).

10. Système d'aspiration selon l'une quelconque des revendications précédentes, **caractérisé en ce que** la source (40) et le capteur d'étincelle (22) peuvent être reliés par une ligne de liaison (24) commune au circuit d'amorçage et d'analyse (30).

11. Système d'aspiration selon l'une quelconque des revendications précédentes, **caractérisé en ce que** la source (40) peut être activée manuellement.

12. Système d'aspiration selon l'une quelconque des revendications précédentes, **caractérisé en ce qu'**au moins un système de sécurité de la machine textile peut être activé par le capteur d'étincelle (22).

13. Système d'aspiration selon l'une quelconque des revendications précédentes, **caractérisé en ce qu'**un appareil de commande (26) présentant le circuit d'amorçage et d'analyse peut déclencher au moins une ou plusieurs des actions suivantes
- un signal d'alarme acoustique,
- un signal d'alarme optique,
- une inversion du canal d'aspiration (14) du système d'aspiration (10),
- une déconnexion automatique d'au moins une machine textile,
- une documentation automatique,
- un affichage d'un défaut dans un système de commande central des machines textiles.

14. Système d'aspiration selon l'une quelconque des revendications précédentes, **caractérisé en ce que**, en supplément, un test électrique du capteur d'étincelle (22) peut être réalisé par le circuit d'amorçage et d'analyse (30), un courant du repos du récepteur (28) étant contrôlé.

15. Système d'aspiration selon l'une quelconque des revendications précédentes, **caractérisé en ce que** le circuit d'amorçage et d'analyse (30) comprend un organe de temps (48), au moyen duquel on peut influer sur une impulsion de commande (impulsion de test) pour l'amorçage de la source (40).

16. Système d'aspiration selon l'une quelconque des revendications précédentes, **caractérisé en ce que** l'organe de temps (48) génère en même temps que chaque impulsion de commande un signal de commande (50), au moyen duquel on peut supprimer un déclenchement d'alarme pour la durée d'impulsion de l'impulsion de commande.
